# EUROPÄISCHE PATENTSCHRIFT

(11) **EP 1 136 259 B1**
(45) Veröffentlichungstag und Bekanntmachung des Hinweises auf die Patenterteilung: **31.10.2007**
(21) Anmeldenummer: 01105517.5
(22) Anmeldetag: 06.03.2001
(51) Int. Cl.: B41F 17/00, B05C 17/00

(54) **Auftragevorrichtung zum lokalen Auftragen viskoser oder flüssiger Materialien in definierter Menge**
Applicator device for locally applying viscous or liquid materials in defined quantity
Dispositif pour appliquer localement de matériaux visqueux ou liquide en quantité définie

(30) Priorität: 24.03.2000 DE 10014869
(43) Veröffentlichungstag der Anmeldung: 26.09.2001
(73) Patentinhaber: Advanced Sensing Devices GmbH, 72076 Tübingen (DE)
(72) Erfinder: Bârsan, Nicolae, Dr., 72076 Tübingen (DE); Raible, Stefan, Dr., 72070 Tübingen (DE); Weimar, Udo, Dr., 72072 Tübingen (DE)
(74) Vertreter: Möbus, Daniela

(56) Entgegenhaltungen:
- DE-U- 9 109 683
- US-A- 2 643 801
- US-A- 4 133 918

## Beschreibung

Zum lokalen Auftragen viskoser oder flüssiger Materialien in definierter Menge sind bisher Screenprintingverfahren, Aufsprühen oder Aufschleudern bekannt. Das Screenprinting erfordert jedoch zum Auftragen von Beschichtungen eine Mindestdicke des Substrates, auf das die Beschichtung aufgebracht werden soll. Bei zu dünnen Substratdicken besteht sonst die Gefahr, dass das Substrat durch das Screenprinting beschädigt wird. Beim lokalen Auftragen viskoser oder flüssiger Materialien in definierter Menge durch Sprühen wird eine Schablone benötigt, um einen Auftrag mit bestimmter Kontur zu erzielen. Dadurch wird das Sprühen relativ aufwendig, zumal für jede neue Kontur eine neue Schablone angefertigt werden muss. Außerdem neigen aufgesprühte Schichten zu unerwünschten Rissen. Schleudern als Alternative zu den beiden anderen genannten Verfahren birgt den Nachteil in sich, dass es besonders beim Auftragen kleiner definierter Mengen schwierig ist, die gewünschte Auftragsmenge aufzubringen und diese zu strukturieren. Außerdem ist die gezielte Platzierung der Beschichtung auf dem Substrat mit einigem Aufwand verbunden.

Aus DE-U1 91 09 683 ist eine Impföse zum Aufstreichen einer Substanz auf einen Nährboden bekannt.

Die Erfindung hat die Aufgabe, eine Auftragevorrichtung zu schaffen, die die oben genannten Nachteile vermeidet und die keine Berührung mit dem Substrat erfordert.

Die Erfindung Löst die gestellte Aufgabe durch eine Auftragevorrichtung gemäß Anspruch 1. Mit der erfindungsgemäßen Auftragevorrichtung kann zukünftig auch Beschichtungsmaterial auf sehr dünnen Substraten aufgebracht werden, ohne dass das Substrat dabei beschädigt wird. Bei mikromechanischen Membranen stellt dies beispielsweise derzeit ein Problem dar. Außerdem ermöglicht die erfindungsgemäße Auftragevorrichtung ein zielgenaues Platzieren der Beschichtung und einen Auftrag in beliebigen Formen. Ferner kann jetzt eine genau definierte Menge an Beschichtungsmaterial auf das Substrat appliziert werden.

Abhängig von der aufzutragenden Menge und der Kontur der Schicht kann das Auftragewerkzeug entsprechend ausgebildet sein. Die Werkzeuge können beispielsweise eine längliche Querschnittsform zum Auftragen linienförmiger Beschichtungen aufweisen. Es ist auch möglich, mehrere Schichten unterschiedlichen Materials aufzutragen, wobei das Auftragewerkzeug nacheinander die verschiedenen Beschichtungsmaterialien aufnimmt und anschließend alle Schichten gemeinsam auf das Substrat abgibt.

Um den Auftrag der Beschichtung zu automatisieren, kann diese maschinell und vorzugsweise computergesteuert betätigt werden.

Die vorliegende Erfindung betrifft außerdem ein Verfahren zum lokalen Auftragen viskoser oder flüssiger Materialien in definierter Menge und Form mit einer Vorrichtung nach einem der Ansprüche 1 oder 2.

Das Verfahren ist erfindungsgemäß durch die Merkmale von Anspruch 3 gekennzeichnet.

Zusätzlich umfasst die Erfindung ein Verfahren zum Aufbringen von mit Gasen und/oder Flüssigkeiten in Wechselwirkung tretenden Materialien auf einen Gas- oder Flüssigkeitssensor, bei dem die Materialien mit einer Auftragevorrichtung nach einem der Ansprüche 1 oder 2 aufgebracht werden.

Als mit Gasen oder Flüssigkeiten wechselwirkende Materialien sind - abhängig von verwendeten Sensor - Metalloxidpasten wie Zinnoxid-, Titanoxid- oder Indiumoxidpasten oder flüssige Polymere oder Lösungen von Polymeren geeignet. Es sind jedoch auch weitere gasbindende, dem Fachmann bekannte Materialien je nach Anwendung verwendbar.

Nachfolgend wird ein Ausführungsbeispiel einer erfindungsgemäßen Auftragevorrichtung anhand der beiliegenden Zeichnung näher erläutert.

Fig. 1a zeigt ein Auftragewerkzeug 10 einer hier nicht näher dargestellten Auftragevorrichtung. Das Auftragewerkzeug 10 ist als eine ringförmige Schlaufe ausgebildet. Zur Aufnahme von Beschichtungsmaterial 11 wird das Werkzeug 10 in einen Vorratsbehälter mit Beschichtungsmaterial 11 eingetaucht. Aufgrund der Adhäsionskräfte zwischen dem Werkzeug 10 und dem Beschichtungsmaterial 11 bleibt das Beschichtungsmaterial 11 an dem Werkzeug 10 nach dem Herausziehen des Werkzeuges 10 aus dem Vorratsbehälter in definierter Menge haften. Anschließend wird das Werkzeug 10 mit dem aufgenommenen Beschichtungsmaterial 11 über ein Substrat 12 und anschließend auf die Oberfläche des Substrates 12 zubewegt (Fig. 1b). Bei der Berührung des Beschichtungsmaterials 11 auf der Oberfläche des Substrates 12 wird eine genau definierte Menge des Beschichtungsmaterials 11 auf dem Substrat 12 abgegeben. Es kann entweder die gesamte vom Werkzeug 10 aufgenommene Beschichtungsmenge auf dem Substrat abgegeben werden, wie in Fig. 1b dargestellt, oder auch nur ein Teil der vom Werkzeug 10 aufgenommenen Menge des Beschichtungsmaterials 11 auf dem Substrat 12 hinterlassen werden. In diesem Fall können noch weitere Schichten auf dem Substrat 12 appliziert werden. Die von dem Werkzeug 10 an das Substrat 12 abgegebene Menge des Beschichtungsmaterials 11 hängt davon ab, wie stark oder wie schwach die in dem Werkzeug 10 enthaltene Menge des Beschichtungsmaterials 11 mit der Oberfläche des Substrates 12 in Berührung kommt. Anstelle von Beschichtungsmaterial kann auch ein Passivierungsmaterial aufgebracht werden.

## Patentansprüche

1. Auftragevorrichtung zum lokalen Auftragen viskoser oder flüssiger Materialien (11) in definierter Menge und Form mit einem Auftragewerkzeug (10), wobei das Auftragewerkzeug (10) als mindestens eine Schlaufe derart ausgebildet ist, dass es das aufzutragende Material (11) mittels Kapillar- und/oder Adhäsionswirkung aufnimmt und das Material (11) auf der zu beschichtenden Oberfläche durch Adhäsion und/oder Kapillarwirkung abgibt, **dadurch gekennzeichnet, dass** das Auftragewerkzeug (10) als ringförmige Schlaufe ausgebildet ist, die rechtwinklig zu einem Stiel angeordnet und zum Auftragen des Beschichtungsmaterials auf ein Substrat (12) parallel zu dem Substrat (12) ausrichtbar ist.

2. Auftragevorrichtung nach Anspruch 1, **dadurch gekennzeichnet, dass** sie maschinell und vorzugsweise computergesteuert betätigbar ist.

3. Verfahren zum lokalen Auftragen viskoser oder flüssiger Materialien (11) in definierter Menge und Form mit einer Vorrichtung nach einem der Ansprüche 1 oder 2, wobei das Material (11) von der Auftragevorrichtung durch Kapillar- und/oder Adhäsionswirkung aufgenommen und anschließend durch die Auftragevorrichtung mit einem Substrat (12) an einer bestimmten Stelle in Berührung gebracht und durch Adhäsion und/oder Kapillarwirkung an dieses abgegeben wird, **dadurch gekennzeichnet, dass** das Auftragewerkzeug (10) als ringförmige Schlaufe ausgebildet ist, die rechtwinklig zu einem Stiel angeordnet und zum Auftragen des Beschichtungsmaterial auf ein Substrat (12) parallel zu dem Substrat ausgerichtet wird.

4. Verfahren zum Aufbringen von mit Gasen und/oder Flüssigkeiten wechselwirkenden Materialien (11) auf einem Gas- oder Flüssigkeitssensor, **dadurch gekennzeichnet, dass** das mit dem Gas oder der Flüssigkeit wechselwirkende Material (11) mit einer Auftragevorrichtung nach einem der Ansprüche 1 oder 2 aufgebracht wird.

5. Verfahren nach Anspruch 4, **dadurch gekennzeichnet, dass** als Materialien eine Zinnoxid-, Titanoxid- oder Indiumoxidpaste oder flüssige Polymere oder Lösungen aus Polymeren verwendet werden.

## Claims

1. Applicator device for locally applying viscous or liquid materials (11) in defined quantity and shape, comprising an applicator tool (10), the applicator tool (10) being configured as at least one loop such that it takes up the material (11) to be applied by means of a capillary and/or adhesion effect and deposits the material (11) on the surface to be coated by adhesion and/or capillary effect, **characterised in that** the applicator tool (10) is configured as an annular loop which is arranged at right angles to a stem and can be oriented parallel to a substrate (12) for application of the coating material to the substrate (12).

2. Applicator device according to Claim 1, **characterised in that** it can be operated in a mechanical and preferably computer-controlled manner.

3. Method for locally applying viscous or liquid materials (11) in defined quantity and shape with a device according to either of claims 1 and 2, the material (11) being taken up by the applicator device by a capillary and/or adhesion effect and then being brought into contact by the applicator device with a substrate (12) at a definite location and being deposited thereon by adhesion and/or capillary effect, **characterised in that** the applicator tool (10) is configured as an annular loop which is arranged at right angles to a stem and is oriented parallel to a substrate (12) for application of the coating material to the substrate.

4. Method for applying materials (11) interactive with gases and/or liquids to a gas or liquid sensor, **characterised in that** the material (11) interactive with the gas or the liquid is applied using an applicator device according to either of claims 1 and 2.

5. Method according to Claim 4, **characterised in that** tin oxide, titanium oxide or indium oxide paste or liquid polymers or solutions of polymers are used as materials

## Revendications

1. Dispositif d'application pour appliquer localement des matières visqueuses ou liquides (11) en quantités et formes définies avec un outillage d'application (10), l'outillage d'application (10) étant réalisé au moins en tant qu'une boucle de manière à absorber la matière (11) à appliquer à l'aide d'un effet de capillarité et/ou d'adhésion et à délivrer la matière (11) sur la surface à enduire grâce à un effet d'adhésion et/ou de capillarité, **caractérisé en ce que** l'outillage d'application (10) est réalisé comme une boucle annulaire qui est disposée à angle droit par rapport à un manche et orientable pour l'application de la matière à appliquer sur un substrat (12) parallèlement au substrat (12).

2. Dispositif d'application selon la revendication 1, **caractérisé en ce qu'**il peut être actionné par machine et de préférence par commande informatique.

3. Procédé pour appliquer localement des matières visqueuses ou liquides (11) en quantités et formes définies avec un dispositif selon l'une des revendications 1 ou 2, la matière (11) étant absorbée par effet de capillarité et/ou d'adhésion par le dispositif d'application et étant ensuite mise en contact avec un substrat (12) par le dispositif d'application en un emplacement défini et étant déposée sur celui-ci par effet de capillarité et/ou d'adhésion, **caractérisé en ce que** l'outillage d'application (10) est réalisé comme une boucle annulaire qui est disposée à angle droit par rapport à un manche et orientée pour l'application de la matière d'application sur un substrat (12) parallèlement au substrat.

4. Procédé pour appliquer des matières (11) interactives avec des gaz et/ou des liquides sur un détecteur de gaz ou de liquide, **caractérisé en ce que** la matière (11) interactive avec le gaz ou le liquide est appliquée avec un dispositif d'application selon l'une des revendications 1 ou 2.

5. Procédé selon la revendication 4, **caractérisé en qu'**en tant que matières, on utilise une pâte d'oxyde de zinc, d'oxyde de titane ou d'oxyde d'indium, ou bien des polymères liquides ou des solutions de polymères.
